# EUROPÄISCHE PATENTSCHRIFT

(11) **EP 2 743 410 B1**
(45) Veröffentlichungstag und Bekanntmachung des Hinweises auf die Patenterteilung: **14.08.2019**
(21) Anmeldenummer: 13005956.1
(22) Anmeldetag: 25.11.2011
(51) Int. Cl.: E03C 1/084, E03C 1/086

(54) **Sanitäres Einbauteil**
Sanitary built-in part
Composant sanitaire

(43) Veröffentlichungstag der Anmeldung: 18.06.2014
(62) Teilanmeldung aus: 11009381.2
(73) Patentinhaber: Neoperl GmbH, 79379 Müllheim (DE)
(72) Erfinder: Blum, Gerhard, 77793 Gutach (DE); Grether, Hermann, 79379 Müllheim (DE)
(74) Vertreter: Börjes-Pestalozza, Henrich

(56) Entgegenhaltungen:
- WO-A1-2006/122579
- WO-A1-2010/017855
- WO-A1-2011/098253
- WO-A2-2006/005099
- WO-A2-2006/092316
- DE-B3-102007 003 296
- DE-U1-202005 021 363
- DE-U1-202008 010 725
- US-A- 3 827 636

## Beschreibung

Die Erfindung betrifft ein sanitäres Einbauteil gemäß dem Oberbegriff von Anspruch 1, wie es aus der Druckschrift WO 2010/017855 bekannt ist.

Sanitäre Einbauteile werden als Strahlformer, unbelüfteter Strahlregler, Strahlbelüfter, Durchflussmengenregler oder Rückflussverhinderer in den verschiedensten Ausführungen benötigt. So hat man beispielsweise auch belüftete Strahlregler, sogenannte Strahlbelüfter, geschaffen, die einen homogenen, nicht-spritzenden und perlend-weichen Wasserstrahl formen sollen.

Aus DE-GM 93 14 990 der Anmelderin ist ein Strahlbelüfter vorbekannt, der in seinem Einbaugehäuse eine als Strahlzerleger dienende Lochplatte hat, die zur Erzeugung einer Vielzahl von Einzelstrahlen eine Anzahl von Durchflusslöchern aufweist. Im Ausströmbereich der Durchflusslöcher sind Stifte vorgesehen, deren zur Lochplatte weisendes freies und konisch spitz zulaufendes Stiftende als Abweisschräge ausgebildet ist, die jeweils einen der von den Durchflusslöchern kommenden Einzelstrahlen schräg zur Strömungsrichtung ablenkt. Um das Einbaugehäuse dieses vorbekannten Strahlbelüfters am Wasserauslauf einer sanitären Auslaufarmatur montieren zu können, ist ein hülsenförmiges Auslaufmundstück vorgesehen, in welches das Einbaugehäuse bis zu einem Einsetzanschlag einsetzbar ist. An dem Auslaufmundstück ist ein Gewinde vorgesehen, dass mit einem korrespondierenden Gegengewinde am Wasserauslauf verschraubbar ist.

Das äußere Erscheinungsbild der Auslaufarmatur wird durch den Wasserauslauf und das benachbarte Auslaufmundstück und dessen Schraubverbindung am Wasserauslauf bestimmt. Um ein ästhetisch ansprechendes Erscheinungsbild zu schaffen, ist es erforderlich, die sichtbaren Oberflächen des Auslaufmundstücks einerseits und der Auslaufarmatur im Bereich ihres Wasserauslaufs andererseits möglichst einheitlich zu gestalten. Dennoch verbleibt zwischen Auslaufmundstück und Strahlregler-Einsatz ein schmaler Spalt, der zur Verschmutzung neigt und störend wirken kann.

Man hat daher auch ein ebenfalls als Strahlbelüfter dienendes sanitäres Einbauteil mit einem mehrteiligen Einbaugehäuse geschaffen, dass an seinem Gehäuseaußenumfang ein Außengewinde aufweist zum Einschrauben in ein am Innenumfang des Wasserauslaufs einer sanitären Auslaufarmatur vorgesehenes Innengewinde (vgl. DE 10 2005 010 551 A1). An das Einbaugehäuse ist abströmseitig ein Strömungsgleichrichter angeformt, der als eine, Durchflusslöcher aufweisende Lochplatte ausgebildet ist, welche die abströmseitige Gehäusestirnseite bildet. In den Gehäuseinnenraum des Einbaugehäuses sind mehrere gitterförmige Einsetzteile einsetzbar, die als Strahlreguliereinrichtung dienen, welche die im Gehäuseinneren belüfteten Einzelstrahlen wieder zu einem homogenen, nicht-spritzenden Gesamtstrahl zu formen hat. Der abströmseitige Gehäusestirnrand weist eine Profilierung auf, die der korrespondierenden Profilierung eines als Drehwerkzeug verwendeten weiteren Einbaugehäuses als Werkzeugangriffsfläche dienen kann. Da der aus DE 10 2005 010 551 A1 vorbekannte Strahlbelüfter derart tief in den Wasserauslauf einer sanitären Auslaufarmatur eingeschraubt werden kann, dass die abströmseitige Gehäusestirnseite des Einbaugehäuses nicht über den Wasserauslauf der Auslaufarmatur vorsteht, wird der ästhetische Eindruck allein durch die Auslaufarmatur bestimmt. Um das Einbaugehäuse am Wasserauslauf der Auslaufarmatur montieren oder demontieren zu können, ist aber stets ein weiteres Einbaugehäuse oder ein anderes spezielles Drehwerkzeug erforderlich, das insbesondere in einem Haushalt nicht immer zur Verfügung steht.

Aus der US-A-4,534,513 ist daher auch ein Strahlregler mit einem hülsenförmigen Einbaugehäuse vorbekannt, das an seinem abströmseitigen Gehäuseumfang ein Außengewinde trägt, mit dem das Einbaugehäuse an einem innenumfangsseitig am Wasserauslauf der Auslaufarmatur vorgesehenen Innengewinde angeschraubt werden kann. Das Einbaugehäuse weist eine abströmseitige Gehäusestirnseite auf, die durch übereinanderliegende Lagen von Metallsieben gebildet wird und die im Gehäuseinneren des Einbaugehäuses verschieblich geführt ist. Durch Beaufschlagung dieser abströmseitigen Gehäusestirnseite mit einer Münze wird die Gehäusestirnseite derart in das Gehäuseinnere vorgeschoben, dass ein die Münze schmalseitig aufnehmender Schlitz freigelegt wird, welcher der als Drehwerkzeug verwendeten Münze als Werkzeugangriffsfläche dient. Die Verschieblichkeit der Gehäusestirnfläche hat jedoch zur Folge, dass die Strömungsverhältnisse im Gehäuseinneren des vorbekannten Strahlreglers sich ändern können, so dass der vorbekannte Strahlregler eventuell keine gleichbleibende und insbesondere keine gleichbleibende und insbesondere keine gleichbleibend gute Strahlqualität hat und viel Bauraum benötigt.

Vergleichbare Strahlregler, die an ihrer abströmseitigen Gehäusestirnseite Werkzeugangriffsflächen für ein einfaches Drehwerkzeug haben, sind auch aus der WO 2006/094680 A1, der WO 2010/017855 A1, der CH-PS 380042, der US 2002/0084353 A1, der US 3014667 und der US 4534514 vorbekannt.

Aus der WO 2010/017855 A1 ist ein belüfteter Strahlregler bekannt, der ein Einbaugehäuse aufweist, dessen Umfangswandung in einem doppelwandig ausgestalteten Teilbereich einen Belüftungskanal umgrenzt. An dem Einbaugehäuse sind Werkzeugangriffsflächen ausgebildet, an denen ein Drehwerkzeug ansetzbar ist. Diese Werkzeugangriffsflächen sind an einem abströmseitigen Stirnrand und/oder am Gehäuseumfang eines abströmseitigen Gehäuseteilbereichs und/oder an einem am Gehäuseteilbereich außenseitig umlaufenden Ringabsatz vorgesehen.

Es besteht daher insbesondere die Aufgabe, ein sanitäres Einbauteil der eingangs erwähnten Art zu schaffen, das sich durch eine einfache Handhabung auszeichnet und das dennoch eine zumindest gleichwertige Alternative zu den mit einem Auslaufmundstück montierbaren Einbauteilen hinsichtlich Funktion und ästhetischem Erscheinungsbild der Auslaufarmatur darstellt.

Ein Erfindungsvorschlag zur Lösung dieser Aufgabe sieht vor, dass die innere und äußere Gehäusewandung über Stege miteinander verbunden sind und dass zumindest zwei Stege als Dreh- oder Werkzeugangriffsflächen für eine in den Freiraum zwischen den Stegen einführbares Drehwerkzeug vorgesehen sind.

Das erfindungsgemäße Einbauteil weist ein ein- oder mehrteiliges Einbaugehäuse auf, das an seinem Gehäuseaußenumfang ein Außengewinde hat, welches zum Einschrauben in ein am Innenumfang des Wasserauslaufs einer sanitären Auslaufarmatur vorgesehenes Innengewinde bestimmt ist. Mit Hilfe des am Einbaugehäuse vorgesehenen Außengewindes lässt sich das erfindungsgemäße Einbauteil gegebenenfalls auch derart tief in das Innengewinde am Wasserauslauf einschrauben, bis das Einbauteil nicht oder kaum noch über den Wasserauslauf vorsteht. Dabei ist am Einbaugehäuse eine abströmseitige Gehäusestirnseite vorgesehen, die Durchflusslöcher hat, durch die das durch das Einbauteil durchfließende Wasser ausströmen kann. In das Einbaugehäuse ist zumindest ein Einsetzteil bis zu einem Einsetzanschlag einsetzbar, welches Einsetzteil das durchfließende Wasser zu formen und/oder zu regeln hat.

Das erfindungsgemäße Einbauteil weist einen belüfteten Strahlregler auf oder ist als solcher ausgestaltet.

Bei dem erfindungsgemäßen Einbauteil ist vorgesehen, dass die Umfangswandung des Einbaugehäuses wenigstens in einem zumindest doppelwandig ausgestalteten Teilbereich mindestens einen Belüftungskanal umgrenzt und dass der mindestens eine, zur abströmseitigen Gehäusestirnseite hin offene Belüftungskanal in wenigstens einer, in den Gehäuseinnenraum des Einbaugehäuses führenden Belüftungsöffnung mündet. Somit kann Umgebungsluft durch den zur abströmseitigen Gehäusestirnseite hin offenen Belüftungskanal angesaugt und über die wenigstens eine Belüftungsöffnung in den Gehäuseinnenraum eingeleitet werden, wo diese Umgebungsluft mit dem gegebenenfalls vorläufig in Einzelstrahlen aufgeteilten Wasser vermischt wird, um einen perlend-weichen Wasserstrom zu erzeugen. Da der wenigstens eine Belüftungskanal in die Umfangswandung des Einbaugehäuses integriert ist, kann das erfindungsgemäße Einbauteil mit seinem Außengewinde auch in solche Innengewinde montiert werden, die auch zur Aufnahme eines Auslaufmundstücks bestimmt sind. Es kann somit entweder auf einen herkömmlichen Strahlregler zurückgegriffen werden, der zur Montage ein Auslaufmundstück benötigt, oder aber es kann stattdessen das erfindungsgemäße Einbauteil verwendet werden, das auf ein Auslaufmundstück nicht mehr angewiesen ist. Da das erfindungsgemäße Einbauteil auf ein Auslaufmundstück nicht mehr angewiesen ist, und da ein solches Auslaufmundstück bislang meist aus Messing hergestellt wurde und der Herstellungsvorgang eine abschließende Verchromung des Messingteiles erfordert hatte, werden die mit der Beschaffung eines solchen Materials verbundenen Kosten vermieden, die Materialversorgung unabhängig von diesem Metall sichergestellt und auf einen umweltbelasteten Verchromungsvorgang kann verzichtet werden.

Um zumindest einen Belüftungskanal mit geringem Aufwand in der Umfangswandung des Einbaugehäuses unterzubringen, ist bei dem erfindungsgemäßen Einbauteil vorgesehen, dass das Einbaugehäuse zumindest in einem abströmseitigen Gehäuseabschnitt eine äußere, zumindest einen Teilabschnitt des Außengewindes tragende Gehäusewandung und eine durch den mindestens einen Belüftungskanal beabstandete innere Gehäusewandung aufweist.

Bei dem erfindungsgemäßen Einbauteil ist vorgesehen, dass die innere Gehäusewandung über die äußere Gehäusewandung vorsteht und den abströmseitigen Gehäusestirnrand bildet. Hierdurch kann die innere Gehäusewandung gleichzeitig auch als Abtropfkante ausgestaltet werden.

Um das erfindungsgemäße Einbauteil mit einem entsprechenden Drehwerkzeug gut an dem im Wasserauslauf einer Auslaufarmatur innenumfangsseitig vorgesehenen Innengewinde festschrauben zu können, ist erfindungsgemäß vorgesehen, dass die innere und die äußere Gehäusewandung über vorzugsweise radiale Stege miteinander verbunden sind und dass zumindest zwei Stege als Dreh- oder Werkzeugangriffsflächen für ein in den Freiraum zwischen den Stegen einführbares Drehwerkzeug vorgesehen sind.

Um den aus dem Einbauteil austretenden Wasserstrahl gut formen zu können, ohne dass deswegen die abströmseitige Gehäusestirnseite einen hohen Strömungswiderstand bietet, ist es zweckmäßig, wenn die abströmseitige Gehäusestirnseite als Gitter-, Netz- oder Lochstruktur ausgestaltet ist.

Zweckmäßig kann es sein, wenn das Einbaugehäuse einen abströmseitigen Gehäuseabschnitt mit einem gegenüber dem angrenzenden zuströmseitigen Gehäuseabschnitt reduzierten Gehäusequerschnitt aufweist, und dass der freie Stirnrand des über den Wasserauslauf vorstehenden abströmseigigen Gehäuseabschnitts als Abtropfkante dient.

Ein gemäß diesem Erfindungsvorschlag ausgestaltetes sanitäres Einbauteil weist einen abströmseitigen Gehäuseabschnitt auf, der einen gegenüber dem angrenzenden zuströmseitigen Gehäuseabschnitt reduzierten Gehäusequerschnitt hat. Dabei ist der freie Stirnrand des über den Wasserauslauf vorstehenden abströmseitigen Gehäuseabschnitts als Abtropfkante ausgestaltet, an der das auch nach dem Schließen des Absperrhahns noch austretende Restwasser abtropfen kann, ohne auf die Außenseite der Auslaufarmatur überzutreten und dort entlang zu laufen.

Um das durch das erfindungsgemäße Einbauteil hindurchfließende Waser über seinen gesamten Querschnitt gleichmäßig mit Umgebungsluft durchmische zu können, ist es vorteilhaft, wenn mehrere, vorzugsweise gleichmäßig über den Gehäuseumfang verteilt angeordnete Belüftungsöffnungen vorgesehen sind.

Ist das erfindungsgemäße Einbauteil als Strahlbelüfter ausgestaltet, kann die Umgebungsluft durch einen Unterdruck in das Gehäuseinnere des Einbaugehäuses angesaugt werden. Eine bevorzugte Ausführungsform gemäß der Erfindung sieht dazu vor, dass der Strahlregler ein als Strahlzerleger ausgebildetes Einsetzteil hat, welches den Wasserstrom in eine Vielzahl von Einzelstrahlen aufteilt und dass die wenigstens eine Belüftungsöffnung in einem dem Strahlzerleger in Strömungsrichtung nachfolgenden Abschnitt des Gehäuseinnenraums angeordnet ist. Da der zufließende Wasserstrom im Strahlzerleger in eine Vielzahl von Einzelstrahlen aufgeteilt wird und da diese Einzelstrahlen im Bereich der durch den Strahlzerleger bewirkten Querschnittsverengung eine Geschwindigkeitserhöhung erfahren, wird gemäß der Bernoullischen Gleichung auf der Abströmseite des Strahlzerlegers ein Unterdruck erzeugt, der ein Ansaugen der Umgebungsluft in das Gehäuseinnere bewirkt.

Damit ein möglichst hoher Unterdruck auf der Abströmseite des Strahlzerlegers entsteht und damit das durch das erfindungsgemäße Einbauteil durchströmende Wasser gut und wirkungsvoll mit der Umgebungsluft vermischt werden kann, ist es vorteilhaft, wenn der Strahlzerleger zum Aufteilen des Wasserstroms in eine Vielzahl von Einzelstrahlen eine Vielzahl von Durchflussöffnungen hat.

Möglich ist es, dass der Strahlzerleger als Lochplatte oder als Diffusor ausgebildet ist. Dabei sieht jedoch eine bevorzugte Ausführungsform gemäß der Erfindung vor, dass der als Diffusor ausgebildete Strahlzerleger eine die Durchflussöffnungen tragende Ringwandung hat, an die abströmseitig eine zentrale Prallfläche angeformt ist, welche den zufließenden Wasserstrom in Richtung zu den umfangsseitigen Durchflussöffnungen umlenkt.

Zweckmäßig ist es, wenn ein Diffusorring vorgesehen ist, der den Diffusor zumindest im Bereich der Durchflussöffnungen umgreift und wenn zwischen dem Innenumfang des Diffusorrings und dem Außenumfang des Diffusors ein sich in Strömungsrichtung verjüngender Durchflusskanal vorgesehen ist. Das im Bereich des Diffusors in Einzelstrahlen aufgeteilte Wasser wird in dem zwischen Diffusor und Diffusorring vorgesehenen Duchflußkanal derart beschleunigt, dass im Bereich dieses Durchflusskanals bereits mit geringen Wassermengen ein vergleichsweise hoher Unterdruck erzeugt werden kann.

Damit das homogene Strahlbild des austretenden Wasserstrahls nicht beeinträchtigt wird, ist es vorteilhaft, wenn der Diffusorring die wenigstens eine Belüftungsöffnung derart mit Abstand abschirmt, dass der benachbarte Teilbereich des Diffusorrings als Spritzschutz für die wenigstens eine Belüftungsöffnung gegen das am Diffusorring innenumfangsseitig vorbeiströmende Wasser dient.

Um die Umgebungsluft insbesondere in den sich unmittelbar an den Strahlzerleger anschließenden Bereich einströmen zu lassen, ohne dass das Wasser dort durch die Belüftungsöffnungen in den Belüftungskanal eindringen und von dort in einen Bereich außerhalb der Strahlzone austreten kann, ist es zweckmäßig, wenn der Diffusorring wenigstens eine Luftdurchströmöffnung hat und wenn die wenigstens eine Luftdurchströmöffnung sich in Durchströmrichtung vorzugsweise zu einem Luftdurchströmschlitz verengt.

Um das Einsetzgehäuse und den Diffusorring sowie den Diffusorring und den Diffusor positionsgenau zueinander platzieren und montieren zu können, ist es zweckmäßig, wenn in das Einsetzgehäuse der Diffusorring und/oder in den Diffusorring der Diffusor bis zu einem Einsetzanschlag einsetzbar ist.

Damit sich die Einzelteile des erfindungsgemäßen Einbauteils nicht beim Transport oder der Lagerung unbeabsichtigt voneinander lösen können, ist es vorteilhaft, wenn der Diffusorring im Einsetzgehäuse und/oder der Diffusor im Diffusorring lösbar fixierbar und vorzugsweise lösbar verrastbar ist. Dabei sieht eine bevorzugte Ausführungsform gemäß der Erfindung vor, dass am Diffusorring und/oder am Diffusor ein Ringabsatz oder Ringflansch vorgesehen ist, der mit dem Einsetzanschlag zusammenwirkt.

Damit das durchströmende Wasser druckunabhängig auf ein maximales Wasservolumen pro Zeiteinheit eingeregelt werden kann, ist es vorteilhaft, wenn das Einbauteil einen Durchflussmengenregler hat, der dem belüfteten Strahlregler in Strömungsrichtung vorgeschaltet ist.

Damit die im Wasser mitgeführten Schmutzpartikel nicht zu Funktionsbeeinträchtigungen in den einander nachfolgenden Funktionseinheiten des erfindungsgemäßen Einbauteiles führen, ist es zweckmäßig, wenn dem vorzugsweise belüfteten Strahlregler sowie gegebenenfalls dem Durchflussmengenregler ein Vorsatzsieb in Strömungsrichtung vorgeschaltet ist.

Um Kriechströme am Außenumfang des Einbaugehäuses vorbei zu vermeiden, ist es vorteilhaft, wenn zur axialen Abdichtung zwischen dem Einbauteil und einem im Wasserauslauf befindlichen Ringabsatz eine Ringdichtung aus vorzugsweise weichelastischem Material vorgesehen ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: ein in einem Längsschnitt (in Schnittebene I-I gemäß Fig. 3) dargestelltes sanitäres Einbauteil mit einem Einbaugehäuse, das an seinem Gehäuseaußenumfang ein Außengewinde trägt, welches in ein Innengewinde im Wasserauslauf einer sanitären Auslaufarmatur einschraubbar ist, wobei in das Einbaugehäuse ein als Strahlzerleger dienender Diffusor einsetzbar ist, den ein hier vergleichsweise kurzer Diffusorring umgreift,
- Fig. 2: das Einbauteil aus Figur 1 in einer Draufsicht auf seine Auslaufstirnseite,
- Fig. 3: das Einbauteil aus Figur 1 und 2 in einer Draufsicht auf seine zuströmseitige Stirnseite, wobei das Lochfeld eines an der zuströmseitigen Stirnseite lösbar verrastbaren Vorsatzsiebes gut zu erkennen ist,
- Fig. 4: das Einbauteil aus Figur 1 bis 3 in einer perspektivischen Draufsicht auf seine Auslaufstirnseite,
- Fig. 5: das Einbauteil aus Figur 1 bis 4 in einer auseinandergezogenen perspektivischen Einzelteildarstellung,
- Fig. 6: das Einbauteil aus Figur 1 bis 5 in einem perspektivischen Teil-Längsschnitt,
- Fig. 7: ein mit Figur 1 bis 6 vergleichbares und ebenfalls einen belüfteten Strahlregler aufweisendes sanitäres Einbauteil mit einem Diffusorring, der hier bis etwa zur abströmseitigen Stirnseite des Diffusors reicht,
- Fig. 8: das Einbauteil aus Figur 7 in einer Draufsicht auf seine Auslaufstirnseite,
- Fig. 9: das Einbauteil aus Figur 7 und 8 in einer Draufsicht auf die zuströmseitige Stirnseite,
- Fig. 10: das Einbauteil aus Figur 7 bis 9 in einer perspektivischen Draufsicht auf die Auslaufstirnseite,
- Fig. 11: das Einbauteil aus den Figuren 7 bis 10 in einer perspektivischen Einzelteildarstellung,
- Fig. 12: das Einbauteil aus den Figuren 7 bis 11 in einem perspektivischen Teil-Längsschnitt,
- Fig. 13: einen nicht erfindungsgemäßen belüfteten Strahlregler herkömmlicher Bauart, der mit Hilfe eines separaten Auslaufmundstücks am Wasserauslauf einer sanitären Auslaufarmatur montierbar ist,
- Fig. 14: ein mit den Figuren 1 bis 12 vergleichbares Einbauteil, das in den Wasserauslauf der in Figur 13 gezeigten Auslaufarmatur eingeschraubt ist, wobei das am Einbaugehäuse des Einbauteils vorgesehene Außengewinde in das Innengewinde eingeschraubt ist, das in Figur 13 zum Verschrauben mit dem Auslaufmundstück vorgesehen ist,
- Fig. 15: ein mit Figur 1 bis 12 und 14 vergleichbares Einbauteil in einem Längsschnitt, an dessen Einbaugehäuse eine abströmseitige Gehäusestirnseite einstückig angeformt ist, die einen radial orientierten Schlitz aufweist, dessen Schlitz-Längsseiten als Drehangriffsfläche beispielsweise für einen in den Schlitz eingeführte und als Drehwerkzeug verwendete Münze dienen,
- Fig. 16: das Einbauteil aus Figur 15 in einer Draufsicht auf seine Auslaufstirnseite,
- Fig. 17: das Einbauteil aus Figur 15 und 16 in einer Draufsicht auf seine zuströmseitige Stirnseite,
- Fig. 18: das Einbauteil aus den Figuren 15 bis 17 in einer perspektivischen Seitenansicht,
- Fig. 19: das Einbauteil aus den Figuren 15 bis 18 in einer perspektivischen Einzelteildarstellung,
- Fig. 20: das Einbauteil aus den Figuren 15 bis 19 in einem perspektivischen Teil-Längsschnitt,
- Fig. 21: ein mit Figur 15 bis 20 vergleichbares Einbauteil, das an der abströmseitigen Gehäusestirnseite seines Einbaugehäuses zwei einander rechtwinklig kreuzende Schlitze hat, die einen Kreuzsschlitz bilden,
- Fig. 22: das Einbauteil aus Figur 21 in einer Draufsicht auf seine Auslaufstirnseite,
- Fig. 23: das Einbauteil aus Figur 21 und 22 in einer Draufsicht auf seine zuströmseitige Stirnseite,
- Fig. 24: das Einbauteil aus den Figuren 21 bis 23 in einer perspektivischen Draufsicht auf seine Auslaufstirnseite,
- Fig. 25: das Einbauteil aus den Figuren 21 bis 24 in einer perspektivischen Einzelteildarstellung,
- Fig. 26: das Einbauteil aus den Figuren 21 bis 25 in einem perspektivischen Teil-Längsschnitt, und
- Fig. 27: ein als Strahlregler ausgebildetes und mit dem Einbauteil in Figur 15 bis 20 vergleichbares Einbauteil in einem Längsschnitt, wobei der Strahlregler hier einen Strahlzerleger hat, der als Lochplatte ausgebildet ist, die eine Vielzahl axialer Durchflusslöcher aufweist, um das zuströmende Wasser in eine entsprechende Anzahl von Einzelstrahlen aufzuteilen.

In den Figuren 1 bis 12 und 14 bis 27 ist ein sanitäres Einbauteil in verschiedenen Ausführungen 1, 2, 4, 5, 6 und 7 dargestellt. Die hier dargestellten Einbauteile 1, 2, 4, 5, 6 und 7 sind am Wasserauslauf 70 einer hier ansonsten nicht weiter gezeigten sanitären Auslaufarmatur 8 montierbar. Die Einbauteile 1, 2, 4, 5, 6 und 7 weisen ein Einbaugehäuse 9 auf, das an seinem Gehäuseaußenumfang ein Außengewinde 10 hat. Das Außengewinde 10 ist zum Einschrauben in ein Innengewinde 11 bestimmt, das am Innenumfang des Wasserauslaufs 70 der sanitären Auslaufarmatur 8 vorgesehen ist (vgl. Fig. 14). Das Einbaugehäuse 9 weist eine abströmseitige Gehäusestirnseite 12 mit Durchflusslöchern 13 auf.

Die Umfangswandung des Einbaugehäuses 9 der hier dargestellten Einbauteile 1, 2, 4, 5, 6 und 7 umgrenzt in einem doppelwandig ausgestalteten Teilbereich einen ringförmig umlaufenden Belüftungskanal 14. Dieser Belüftungskanal 14, der zur abströmseitigen, in den Figuren unteren Gehäusestirnseite 12 hin offen ist, mündet in mehreren Belüftungsöffnungen 15, die gleichmäßig über den Gehäuseumfang verteilt angeordnet sind und in den Gehäuseinnenraum des Einbaugehäuses 9 führen. Der Belüftungskanal 14 und die Belüftungsöffnungen 15 sind Bestandteil eines in die Einbauteile 1, 2, 4, 5 und 6 integrierten Strahlreglers 16, eines sogenannten Strahlbelüfters. Das Einbauelement 7 ist demgegenüber selbst als Strahlregler ausgestaltet.

Das Einbaugehäuse 9 der Einbauteile 1, 2, 4, 5, 6 und 7 weist in seinem abströmseitigen Gehäuseabschnitt eine äußere Gehäusewandung 17 und eine durch den Belüftungskanal 14 beabstandete innere Gehäusewandung 18 auf, von denen die innere Gehäusewandung 18 über die äußere Gehäusewandung 17 vorsteht und den abströmseitigen Gehäusestirnrand bildet. Die äußere Gehäusewandung 17 trägt zumindest einen Teilabschnitt des Außengewindes 10. Die innere und die äußere Gehäusewandung 17, 18 sind über radiale Stege 19 miteinander verbunden, wobei die Stege 19 als Dreh- oder Werkzeugangriffsfläche für ein in den Freiraum zwischen den Stegen 19 einführbares Drehwerkzeug vorgesehen sind.

Da ein solches spezielles Drehwerkzeug aber insbesondere in einem privaten Haushalt nicht immer zur Verfügung steht, weist die abströmseitige Gehäusestirnseite 12 der in den Figuren 15 bis 27 dargestellten Einbauteile 5, 6 und 7 zumindest einen Schlitz 20, 21 auf, dessen gegenüberliegenden Schlitz-Längsseiten als Dreh- oder Werkzeugangriffsflächen für ein Drehwerkzeug ausgestaltet sind, das in den zumindest einen Schlitz 20 beziehungsweise 21 lösbar einsetzbar ist. Als Drehwerkzeug kann ein Schraubendreher, vorzugsweise aber auch eine Münze dienen. Damit mit Hilfe des in den Schlitz 20, 21 einführbaren Drehwerkzeuges auch ein höheres Drehmoment übertragen werden kann, ist die abströmseitige Gehäusestirnseite 12 in Abströmrichtung konvex oder ballig gewölbt, so dass die Schlitz-Längsseiten vorzugsweise tief ausgestaltet sind, ohne dass die Gehäusestirnseite 12 den im Gehäuseinnenraum zur Verfügung stehenden Platz wesentlich einschränken würde. Im Gehäuseinnenraum ist somit ausreichend Platz, um weitere Einsetz- oder Strömungsformungsteille 47, 48 darin vorzusehen (vgl. Fig. 27). Während der Strahlregler 5 gemäß den Figuren 15 bis 20 nur einen etwa radial orientierten Schlitz 20 an seiner Gehäusestirnseite trägt, sind an der Gehäusestirnseite 12 des in den Figuren 21 bis 26 gezeigten Einbauteiles 6 zwei radial orientierte und rechtwinklig zueinander angeordnete Schlitze 20, 21 vorgesehen, die hier einen Kreuzschlitz bilden.

In das Einbaugehäuse 9 der Einbauteile 1, 2, 4, 5, 6 und 7 ist zumindest ein Einsetzteil bis zu einem Einsetzanschlag einsetzbar. So wird aus den Figuren 1 bis 12 und 14 bis 26 deutlich, dass in das Einbaugehäuse 9 der Einbauteile 1, 2, 4, 5, 6 und 7 ein als Strahlzerleger ausgebildetes Einsetzteil eingesetzt werden kann, welches den Wasserstrom in eine Vielzahl von Einzelstrahlen aufzuteilen hat und dazu eine Vielzahl von Durchflussöffnungen 22 aufweist. Das als Strahlzerleger dienende Einsetzteil ist hier als Diffusor 23 ausgebildet, der eine die Durchflussöffnungen 22 tragende Ringwandung 24 hat. An die Ringwandung 24 des hier topfförmigen Diffusors 23 ist eine zentrale Prallfläche 25 angeformt, welche den zufließenden Wasserstrom in Richtung zu den umfangsseitigen Durchflussöffnungen 22 umlenkt.

Der Diffusor 23 wird von einem Diffusorring 26 derart umgriffen, dass zwischen dem Innenumfang des Diffusorrings 26 und dem Außenumfang des Diffusors 23 ein sich in Strömungsrichtung verjüngender Durchflusskanal 30 vorgesehen ist. Dabei werden die Belüftungsöffnungen 15 vom Diffusorring 26 derart mit Abstand überdeckt, dass der benachbarte Teilbereich des Diffusorrings 26 als Spritzschutz 27 für die Belüftungsöffnungen 15 gegen das am Diffusorring 26 innenumfangsseitig vorbeiströmende Wasser dient.

Der Diffusorring 26 der Einbauteile 2, 5 und 6 weist Luftdurchströmöffnungen 29 auf, die sich in Durchströmrichtung zu einem Luftdurchströmschlitz verengen. Die Umgebungsluft kann somit über den Belüftungskanal 14 durch die Belüftungsöffnungen 15 in der Umfangswandung sowie die Luftdurchströmöffnungen 29 im Diffusorring 26 hindurch in den Gehäuseinnenraum des Einbaugehäuses 9 angesaugt werden, um sich dort mit den vom Diffusor 23 erzeugten Einzelstrahlen zu vermischen, bevor diese wieder an der als Strömungsgleichrichter dienenden Gehäusestirnseite 12 zu einem homogenen, nichtspritzenden und perlendweichen belüfteten Gesamtstrahl vereint und geformt zu werden.

Der in die Einbauteile 1, 2, 4, 5 und 6 integrierte Strahlregler 16 besteht somit im Wesentlichen aus dem Diffusor 23, dem zugeordneten Diffusorring 26, sowie der als Strömungsgleichrichter ausgebildeten Gehäusestirnseite 12 des Einbaugehäuses 9.

Während bei den Einbauteilen 1, 2, 4, 5 und 6 der Strahlzerleger als Diffusor 23 ausgebildet ist, weist das als Strahlregler ausgebildete Einbauteil 7 in Figur 27 stattdessen einen Strahlzerleger auf, der als Lochplatte 40 ausgestaltet ist, die zum Aufteilen des zuströmenden Wassers in eine Vielzahl von Einzelstrahlen eine entsprechende Anzahl von axialen Durchflusslöchern 41 aufweist.

Um die Umgebungsluft in den Gehäuseinnenraum ansaugen und um dazu im Gehäuseinnenraum einen Unterdruck erzeugen zu können, ist zwischen dem Innenumfang des Diffusorrings 26 und dem Außenumfang des Diffusors 23 ein sich in Strömungsrichtung verjüngender ringförmiger Durchflusskanal 30 vorgesehen. In diesen sich verjüngenden Durchflusskanal 30 werden die im Diffusor 23 vereinzelten Einzelstrahlen derart beschleunigt, dass auf der Abströmseite des Diffusors 23 im Bereich der abströmseitigen Kanalöffnung des Durchflusskanals 30 ein Unterdruck entsteht.

Auch bei dem in Figur 27 dargestellten Einbauteil 7 wird der Durchtrittsquerschnitt in den Durchflusslöchern 41 der Lochplatte 40 derart verengt, dass die durch die Lochplatte 40 erzeugten Einzelstrahlen derart beschleunigt werden, dass auch auf der Abströmseite der Lochplatte 40 ein Unterdruck entsteht.

Während der Diffusorring 26 bis zu einem Einsetzanschlag 31 in das Einbaugehäuse 9 einsetzbar ist, kann der Diffusor 23 seinerseits bis zu einem Einsetzanschlag 32 in den Diffusorring 26 eingesetzt werden. Dabei ist ein Dichtring 33 aus vorzugsweise weichelastischem Material vorgesehen, der die Trennspalte zwischen Einbaugehäuse 9 und Diffusorring 26 und zwischen Diffusorring 26 und Diffusor 23 abdichtet und der zur axialen Abdichtung zwischen dem zuströmseitigen Stirnrand des Einbaugehäuses 9 und einem Ringabsatz im Wasserauslauf 70 der sanitären Auslaufarmatur 8 eingespannt werden kann.

In den Fig. 1 bis 12 und 14 bis 26 ist erkennbar, dass dem Strahlregler der Einbauteile 1, 2, 4, 5 und 6 ein Durchflussmengenregler 34 vorgeschaltet ist, der einen ringförmigen Drosselkörper 35 aus elastischem Material hat, welcher Drosselkörper 35 zwischen sich und einer Regelprofilierung 36 einen sich unter dem Druck des durchströmenden Wassers veränderten Steuerspalt 37 begrenzt. Dieser Durchflussmengenregler 34 ist über eine Rastverbindung mit dem in Strömungsrichtung nachfolgenden Strahlregler 16 und insbesondere mit dessen Diffusor 23 verbunden. Dem Durchflussmengenregler 34 wiederum ist ein sich entgegen der Strömungsrichtung konisch verjüngendes Vorsatzsieb 38 vorgeschaltet, dass die im Wasser mitgeführten Schmutzartikel auszufiltern hat, bevor diese Schmutzpartikel die Funktion des Durchflussmengenreglers 34 oder des nachfolgenden Strahlreglers beeinträchtigen können. Ein vergleichbares Vorsatzsieb 38 ist auch vor dem Einbauteil 7 vorgesehen.

Aus einem Vergleich der Fig. 13 und 14 wird deutlich, dass die hier dargestellten Einbauteile 1, 2, 4, 5, 6 und 7 mit ihrem am Einbaugehäuse 9 vorgesehenen Außengewinde 10 auch in das Innengewinde 11 am Wasserauslauf 70 einer sanitären Auslaufarmatur eingeschraubt werden können, das ansonsten zur Montage des für einen handelsüblichen Strahlregler 3 benötigten Auslaufmundstücks 28 erforderlich ist. Auf diese Weise ist es möglich, die in den Fig. 13 und 14 gezeigte Auslaufarmatur entweder in Verbindung mit einem Auslaufmundstück 28 und einem darin eingesetzten handelsüblichen Strahlregler 3 oder aber in Verbindung mit einem der erfindungsgemäßen Einbauteile 1, 2, 4, 5, 6 und 7 zu verwenden.

In Figur 14 ist erkennbar, dass die Gehäusestirnseite 12 auch als separates Einbauteil ausgestaltet sein kann, die in das Einbaugehäuse 9 des Einbauteiles 4 eingesetzt wird. Dabei ist der Außenumfang 43 der scheibenförmig ausgestalteten Gehäusestirnseite 12 kugelkalottenförmig ausgestaltet und schwenkbar in einer komplementär geformten Gelenkpfanne 44 gehalten, die durch einen Teilbereich der Gehäuse-Innenumfangswandung des Gehäuses 9 gebildet wird. Um eine solche, als separates Einbauteil hergestellte und gegebenenfalls auch schwenkbar im Gehäuse 12 gelagerte Gehäusestirnseite 12 im Gehäuse 9 sichern zu können, ist es zweckmäßig wenn am abströmseitigen Stirnrand des Diffusorrings 26 stiftförmige Vorsprünge 45 vorstehen, die der als separates Einbauteil ausgestalteten Gehäusestirnseite 12 als Niederhalter oder als Schwenkanschlag dienen.

## Patentansprüche

1. Sanitäres Einbauteil (1, 2, 4, 5, 6, 7) mit einem Einbaugehäuse (9), das ein Gewinde (10) aufweist zum Befestigen an einem am Wasserauslauf (70) einer sanitären Auslaufarmatur (8) vorgesehenen Gegengewinde (11), wobei das Einbaugehäuse (9) eine abströmseitige Gehäusestirnseite (12) mit Durchflusslöchern (13) hat, wobei in das Einbaugehäuse (9) zumindest ein Einsetzteil bis zu einem Einsetzanschlag einsetzbar ist, wobei das Einbauteil (1, 2, 4, 5, 6, 7) einen belüfteten Strahlregler aufweist oder als solcher ausgestaltet ist, wobei die Umfangswandung des Einbaugehäuses (9) wenigstens in einem zumindest doppelwandig ausgestalteten Teilbereich mindestens einen Belüftungskanal (14) umgrenzt, wobei der mindestens eine, zur abströmseitigen Gehäusestirnseite (12) hin offene Belüftungskanal (14) in wenigstens einer, in den Gehäuseinnenraum des Einbaugehäuses (9) führenden Belüftungsöffnung (15) mündet,
wobei das am Einbaugehäuse vorgesehene Gewinde als ein am Gehäuseaußenumfang angeordnetes Außengewinde ausgebildet ist, das mit einem am Innenumfang des Wasserauslaufs befindlichen und als Gegengewinde vorgesehenen Innengewinde zusammenwirkt,
wobei das Einbaugehäuse (9) zumindest in einem abströmseitigen Gehäuseabschnitt eine äußere, zumindest einen Teilabschnitt des Außengewindes (10) tragende Gehäusewandung (17) und eine durch den mindestens einen Belüftungskanal (14) beabstandete innere Gehäusewandung (18) aufweist und
wobei die innere Gehäusewandung (18) über die äußere Gehäusewandung (17) vorsteht und den abströmseitigen Gehäusestirnrand bildet,
**dadurch gekennzeichnet, dass** die innere und äußere Gehäusewandung (17, 18) über Stege (19) miteinander verbunden sind und dass zumindest zwei Stege (19) als Dreh- oder Werkzeugangriffsflächen für eine in den Freiraum zwischen den Stegen (17, 18) einführbares Drehwerkzeug vorgesehen sind.

2. Einbauteil nach Anspruch 1, **dadurch gekennzeichnet, dass** die abströmseitige Gehäusestirnseite (12) als Gitter-, Netz- oder Lochstruktur ausgestaltet ist.

3. Einbauteil nach Anspruch 1 oder 2, **dadurch gekennzeichnet, dass** das Einbaugehäuse (9) einen abströmseitigen Gehäuseabschnitt mit einem gegenüber dem angrenzenden zuströmseitigen Gehäuseabschnitt reduzierten Gehäusequerschnitt aufweist und dass der freie Stirnrand des über den Wasserauslauf (70) vorstehenden abströmseitigen Gehäuseabschnitts als Abtropfkante dient.

4. Einbauteil nach einem der Ansprüche 1 bis 3, **dadurch gekennzeichnet, dass** mehrere, vorzugsweise gleichmäßig über den Gehäuseumfang verteilt angeordnete Belüftungsöffnungen (15) vorgesehen sind.

5. Einbauteil nach einem der Ansprüche 1 bis 4, **dadurch gekennzeichnet, dass** die Stege (19) als radiale Stege (19) ausgebildet sind.

6. Einbauteil nach einem der Ansprüche 1 bis 5, **dadurch gekennzeichnet, dass** der Strahlregler (16) das als Strahlzerleger ausgebildetes Einsetzteil hat, welches den Wasserstrom in eine Vielzahl von Einzelstrahlen aufteilt und dass die wenigstens eine Belüftungsöffnung (15) in einem dem Strahlzerleger in Strömungsrichtung nachfolgenden Abschnitt des Gehäuseinnenraums mündet.

7. Einbauteil nach Anspruch 6, **dadurch gekennzeichnet, dass** der Strahlzerleger zum Aufteilen des Wasserstroms in eine Vielzahl von Einzelstrahlen eine Vielzahl von Durchflussöffnungen (22, 41) hat.

8. Einbauteil nach einem der Ansprüche 6 oder 7, **dadurch gekennzeichnet, dass** der Strahlzerleger als Lochplatte (40) oder als Diffusor (23) ausgebildet ist.

9. Einbauteil nach einem der Ansprüche 6 bis 8, **dadurch gekennzeichnet, dass** der als Diffusor (23) ausgebildete Strahlzerleger eine die Durchflussöffnungen (22) tragende Ringwandung (24) hat, an die eine zentrale Prallfläche (25) angeformt ist, welche den zufließenden Wasserstrom in Richtung zu den umfangseitigen Durchflussöffnungen (22) umlenkt.

10. Einbauteil nach einem der Ansprüche 8 oder 9, **dadurch gekennzeichnet, dass** ein Diffusorring (26) vorgesehen ist, der den Diffusor (23) zumindest im Bereich der Durchflussöffnungen (22) umgreift und das zwischen dem Innenumfang des Diffusorrings (26) und dem Außenumfang des Diffusors (23) ein sich in Strömungsrichtung verjüngender Durchflusskanal (30) vorgesehen ist.

11. Einbauteil nach Anspruch 10, **dadurch gekennzeichnet, dass** der Diffusorring (26) die wenigstens eine Belüftungsöffnung (15) derart mit Abstand überdeckt, dass der benachbarte Teilbereich des Diffusorrings (26) als Spritzschutz (27) für die wenigstens eine Belüftungsöffnung (15) gegen das am Diffusorring (26) innenumfangsseitig vorbeiströmende Wasser dient.

12. Einbauteil nach einem der Ansprüche 10 oder 11, **dadurch gekennzeichnet, dass** der Diffusorring (26) wenigstens eine Luftdurchströmöffnung (29) hat und dass die wenigstens eine Luftdurchströmöffnung (29) sich in Durchströmrichtung vorzugsweise zu einem Luftdurchströmschlitz verengt.

13. Einbauteil nach einem der Ansprüche 10 bis 12, **dadurch gekennzeichnet, dass** in das Einbaugehäuse (9) der Diffusorring (26) und/oder in den Diffusorring (26) der Diffusor (23) bis zu dem Einsetzanschlag (31,32) einsetzbar ist.

14. Einbauteil nach einem der Ansprüche 10 bis 13, **dadurch gekennzeichnet, dass** der Diffusorring (26) im Einbaugehäuse (9) oder der Diffusor (23) im Diffusorring (26) lösbar und fixierbar und vorzugsweise lösbar verrastbar ist.

15. Einbauteil nach einem der Ansprüche 10 bis 14, **dadurch gekennzeichnet, dass** am Diffusorring (26) und/oder am Diffusor (23) ein Ringabsatz oder Ringflansch vorgesehen ist, der mit dem Einsetzanschlag (31; 32) zusammenwirkt.

16. Einbauteil nach einem der Ansprüche 1 bis 15, **dadurch gekennzeichnet, dass** das Einbauteil (1, 2, 4, 5, 6) einen Durchflussmengenregler (34) und/oder eine Drosselscheibe hat, der/die dem belüfteten Strahlregler in Strömungsrichtung vorgeschaltet ist.

17. Einbauteil nach einem der Ansprüche 1 bis 16, **dadurch gekennzeichnet, dass** dem belüfteten Strahlregler sowie gegebenenfalls dem Durchflussmengenregler (34) ein Vorsatzsieb (38) in Strömungsrichtung vorgeschaltet ist.

18. Einbauteil nach einem der Ansprüche 1 bis 17, **dadurch gekennzeichnet, dass** zur axialen Abdichtung zwischen dem Einbauteil und einem im Wasserauslauf (70) befindlichen Ringabsatz eine Ringdichtung (33) aus vorzugsweise weichelastischem Material vorgesehen ist,

19. Einbauteil nach einem der Ansprüche 1 bis 18, **dadurch gekennzeichnet, dass** die Gehäuse-Stirnseite (12) in der abströmseitigen Stirnebene des Einbauteiles (4) drehbar geführt und/oder um eine quer zur Gehäuse-Längsachse orientierte Schwenkachse schwenkbar gelagert ist.

20. Einbauteil nach Anspruch 19, **dadurch gekennzeichnet, dass** die abströmseitige Gehäusestirnseite (12) einen kugelkalottenförmigen Umfangsrandbereich (43) hat, der in einem als Gelenkpfanne (44) ausgestalteten Gehäuseteilbereich des Einbaugehäuses (9) drehbar und/oder ver-

21. Einbauteil nach Anspruch 19 oder 20, **dadurch gekennzeichnet, dass** die Gehäusestirnseite (12) als separates Einsetzteil in das Einbaugehäuse (9) einsetzbar ist.

22. Einbauteil nach einem der Ansprüche 13 bis 21, **dadurch gekennzeichnet, dass** am abströmseitigen Stirnrand des Diffusorrings (26) stiftförmige Vorsprünge (45) angeformt sind, die als Niederhalter und/oder Schwenkanschlag für eine in das Einbaugehäuse (9) einsetzbare Gehäusestirnseite (12) dienen.

## Claims

1. Sanitary installation part (1, 2, 4, 5, 6, 7) having an installation housing (9) that has a thread (10) for fastening to a counterpart thread (11) provided on the water outlet (70) of a sanitary outlet fitting (8), wherein the installation housing (9) has an outflow-side housing end side (12) with flow-through holes (13), wherein at least one insert part is insertable into the installation housing (9) as far as an insertion stop, wherein the installation part (1, 2, 4, 5, 6, 7) has or is configured as an aerated jet regulator, wherein the circumferential wall of the installation housing (9) bounds at least one aeration duct (14), at least in a subregion configured in an at least double-walled manner, wherein the at least one aeration duct (14), which is open towards the outflow-side housing end side (12), ends in at least one aeration opening (15) leading into the housing interior of the installation housing (9),
wherein the thread provided on the installation housing is in the form of an external thread arranged on the housing outer circumference, said external thread cooperating with an internal thread located on the inner circumference of the water outlet and provided as a counterpart thread,
wherein the installation housing (9) has, at least in an outflow-side housing portion, an outer housing wall (17), bearing at least a section of the external thread (10), and an inner housing wall (18) spaced apart by the at least one aeration duct (14), and
wherein the inner housing wall (18) protrudes beyond the outer housing wall (17) and forms the outflow-side housing end rim,
**characterized in that** the inner and outer housing wall (17, 18) are connected together via webs (19), and **in that** at least two webs (19) are provided as turning or tool engagement faces for a turning tool that is introducible into the clearance between the webs (17, 18).

2. Installation part according to Claim 1,
**characterized in that** the outflow-side housing end side (12) is configured as a lattice, grid or hole structure.

3. Installation part according to Claim 1 or 2,
**characterized in that** the installation housing (9) has an outflow-side housing portion with a housing cross section that is reduced compared with the adjoining inflow-side housing portion, and **in that** the free end rim of the outflow-side housing portion protruding beyond the water outlet (70) serves as a drip edge.

4. Installation part according to one of Claims 1 to 3, **characterized in that** a plurality of aeration openings (15) arranged preferably in a manner distributed uniformly around the housing circumference are provided.

5. Installation part according to one of Claims 1 to 4, **characterized in that** the webs (19) are in the form of radial webs (19).

6. Installation part according to one of Claims 1 to 5, **characterized in that** the jet regulator (16) has the insert part in the form of a jet splitter, which divides the water flow into a multiplicity of individual jets, and **in that** the at least one aeration opening (15) ends in a portion of the housing interior that follows the jet splitter in the direction of flow.

7. Installation part according to Claim 6,
**characterized in that** the jet splitter has a multiplicity of flow-through openings (22, 41) in order to divide the water flow into a multiplicity of individual jets.

8. Installation part according to either of Claims 6 or 7, **characterized in that** the jet splitter is in the form of a perforated plate (40) or of a diffuser (23).

9. Installation part according to one of Claims 6 to 8, **characterized in that** the jet splitter in the form of a diffuser (23) has an annular wall (24) which bears the flow-through openings (22) and on which a central impact surface (25) is integrally formed, which deflects the inflowing water flow in the direction of the circumferential flow-through openings (22).

10. Installation part according to either of Claims 8 or 9, **characterized in that** a diffuser ring (26) is provided, which engages around the diffuser (23) at least in the region of the flow-through openings (22), and **in that** a flow-through duct (30) that narrows in the direction of flow is provided between the inner circumference of the diffuser ring (26) and the outer circumference of the diffuser (23).

11. Installation part according to Claim 10,
**characterized in that** the diffuser ring (26) covers the at least one aeration opening (15) at such a spacing therefrom that the adjacent subregion of the diffuser ring (26) serves as a splash guard (27) for the at least one aeration opening (15) with respect to the water flowing past the diffuser ring (26) on the inner circumferential side.

12. Installation part according to either of Claims 10 or 11, **characterized in that** the diffuser ring (26) has at least one air flow-through opening (29), and **in that** the at least one air flow-through opening (29) narrows preferably to an air flow-through slot in the direction of throughflow.

13. Installation part according to one of Claims 10 to 12, **characterized in that** the diffuser ring (26) is insertable into the installation housing (9) and/or the diffuser (23) is insertable into the diffuser ring (26) as far as the insertion stop (31, 32).

14. Installation part according to one of Claims 10 to 13, **characterized in that** the diffuser ring (26) is releasably and fixable and preferably releasably latchable in the installation housing (9) or the diffuser (23) is releasably and fixable and preferably releasably latchable in the diffuser ring (26).

15. Installation part according to one of Claims 10 to 14, **characterized in that** an annular shoulder or annular flange that cooperates with the insertion stop (31; 32) is provided on the diffuser ring (26) and/or on the diffuser (23).

16. Installation part according to one of Claims 1 to 15, **characterized in that** the installation part (1, 2, 4, 5, 6) has a flow rate regulator (34) and/or an orifice plate that is connected upstream of the aerated jet regulator in the direction of flow.

17. Installation part according to one of Claims 1 to 16, **characterized in that** a dome screen (38) is connected upstream of the aerated jet regulator and optionally of the flow rate regulator (34) in the direction of flow.

18. Installation part according to one of Claims 1 to 17, **characterized in that**, for axial sealing between the installation part and an annular shoulder located in the water outlet (70), an annular seal (33) made preferably of flexible material is provided.

19. Installation part according to one of Claims 1 to 18, **characterized in that** the housing end side (12) is guided in a rotatable manner in the outflow-side end plane of the installation part (4) and/or is mounted so as to be pivotable about a pivot axis oriented transversely to the housing longitudinal axis.

20. Installation part according to Claim 19, **characterized in that** the outflow-side housing end side (12) has a circumferential-rim region (43) in the form of a spherical cap, which is mounted in a rotatable and/or pivotable manner in a housing subregion of the installation housing (9) that is configured as a socket (44).

21. Installation part according to Claim 19 or 20, **characterized in that** the housing end side (12) is insertable as a separate insert part into the installation housing (9).

22. Installation part according to one of Claims 13 to 21, **characterized in that** pin-like protrusions (45) are integrally formed on the outflow-side end rim of the diffuser ring (26), said protrusions (45) serving as a holding-down means and/or pivoting stop for a housing end side (12) that is insertable into the installation housing (9).

## Revendications

1. Composant sanitaire (1, 2, 4, 5, 6, 7) avec un boîtier de logement (9), qui présente un filet (10) pour la fixation à un filet opposé (11) prévu à la sortie d'eau (70) d'une robinetterie sanitaire (8), dans lequel le boîtier de logement (9) comporte un côté frontal de boîtier aval (12) avec des trous de passage (13), dans lequel au moins une pièce d'insertion peut être insérée dans le boîtier de logement (9) jusqu'à une butée d'insertion, dans lequel le composant (1, 2, 4, 5, 6, 7) présente un régulateur de jet aéré ou est configuré comme tel, dans lequel la paroi périphérique du boîtier de logement (9) entoure au moins un canal d'aération (14) au moins dans une région partielle réalisée au moins à double paroi, dans lequel ledit au moins un canal d'aération (14) ouvert en direction du côté frontal de boîtier aval (12) débouche dans au moins une ouverture d'aération (15) conduisant dans l'espace intérieur de boîtier du boîtier de logement (9),
dans lequel le filet prévu sur le boîtier de logement est formé par un filet extérieur disposé à la périphérie extérieure du boîtier, qui coopère avec un filet intérieur se trouvant sur la périphérie intérieure de la sortie d'eau et prévu comme filet opposé, dans lequel le boîtier de logement (9) présente au moins dans une partie de boîtier aval une paroi de boîtier extérieure (17) portant au moins une partie partielle du filet extérieur (10) et une paroi de boîtier intérieure (18) espacée par ledit au moins un canal d'aération (14), et
dans lequel la paroi de boîtier intérieure (18) est saillante au-delà de la paroi de boîtier extérieure (17) et forme le bord frontal de boîtier aval,
**caractérisé en ce que** les parois de boîtier intérieure et extérieure (17, 18) sont reliées l'une à l'autre par des nervures (19) et **en ce qu'**au moins deux nervures (19) sont prévues sous la forme de faces d'application de rotation ou d'outil pour un outil de rotation insérable dans l'espace libre entre les nervures (17, 18).

2. Composant selon la revendication 1, **caractérisé en ce que** le côté frontal de boîtier aval (12) est configuré comme une structure de grille, de treillis ou une structure perforée.

3. Composant selon une revendication 1 ou 2, **caractérisé en ce que** le boîtier de logement (9) présente une partie de boîtier aval avec une section transversale de boîtier réduite par rapport à la partie de boîtier amont voisine et **en ce que** le bord frontal libre de la partie de boîtier aval saillante au-delà de la sortie d'eau sert d'arête d'égouttage.

4. Composant selon l'une quelconque des revendications 1 à 3, **caractérisé en ce qu'**il est prévu plusieurs ouvertures d'aération (15) disposées de façon répartie de préférence uniformément sur la périphérie du boîtier.

5. Composant selon l'une quelconque des revendications 1 à 4, **caractérisé en ce que** les nervures (19) sont réalisées sous forme de nervures radiales (19).

6. Composant selon l'une quelconque des revendications 1 à 5, **caractérisé en ce que** le régulateur de jet (16) comprend la pièce d'insertion réalisée sous forme de brise-jet, qui divise le flux d'eau en une multiplicité de jets individuels et **en ce que** ladite au moins une ouverture d'aération (15) débouche dans une partie de l'espace intérieur de boîtier suivant le brise-jet dans la direction d'écoulement.

7. Composant selon la revendication 6, **caractérisé en ce que** le brise-jet comporte une multiplicité d'ouvertures de passage (22, 41) pour la division du flux d'eau en une multiplicité de jets individuels.

8. Composant selon une des revendications 6 ou 7, **caractérisé en ce que** le brise-jet est réalisé sous forme de plaque perforée (40) ou de diffuseur (23).

9. Composant selon l'une quelconque des revendications 6 à 8, **caractérisé en ce que** le brise-jet réalisé sous forme de diffuseur (23) comporte une paroi périphérique (24) portant les ouvertures de passage (22), sur laquelle est formée une face d'impact centrale (25), qui dévie le flux d'eau arrivant en direction des ouvertures de passage périphériques (22).

10. Composant selon une des revendications 8 ou 9, **caractérisé en ce qu'**il est prévu un anneau de diffuseur (26), qui entoure le diffuseur (23) au moins dans la région des ouvertures de passage (22) et **en ce qu'**il est prévu entre la périphérie intérieure de l'anneau de diffuseur (26) et la périphérie extérieure du diffuseur (23) un canal de passage (30) qui se rétrécit dans la direction d'écoulement.

11. Composant selon la revendication 10, **caractérisé en ce que** l'anneau de diffuseur (26) recouvre à distance ladite au moins une ouverture d'aération (15), de telle manière que la région partielle voisine de l'anneau de diffuseur (26) fasse office de protection contre les projections (27) pour ladite au moins une ouverture d'aération (15) contre l'eau s'écoulant le long du côté périphérique intérieur sur l'anneau de diffuseur (26).

12. Composant selon une des revendications 10 ou 11, **caractérisé en ce que** l'anneau de diffuseur (26) présente au moins une ouverture de passage d'air (29) et **en ce que** ladite au moins une ouverture de passage d'air (29) se rétrécit dans la direction d'écoulement de préférence jusqu'à une fente de passage d'air.

13. Composant selon l'une quelconque des revendications 10 à 12, **caractérisé en ce que** l'anneau de diffuseur (26) peut être inséré dans le boîtier de logement (9) et/ou le diffuseur (23) peut être inséré dans l'anneau de diffuseur (26) jusqu'à la butée d'insertion (31, 32).

14. Composant selon l'une quelconque des revendications 10 à 13, **caractérisé en ce que** l'anneau de diffuseur (26) ou le diffuseur (23) peut être fixé de façon amovible, et de préférence encliqueté de façon amovible, respectivement dans le boîtier de logement (9) ou dans l'anneau de diffuseur (26).

15. Composant selon l'une quelconque des revendications 10 à 14, **caractérisé en ce qu'**il est prévu sur l'anneau de diffuseur (26) et/ou sur le diffuseur (23) un épaulement annulaire ou une bride annulaire, qui coopère avec la butée d'insertion (31 ; 32).

16. Composant selon l'une quelconque des revendications 1 à 15, **caractérisé en ce que** le composant (1, 2, 4, 5, 6, 7) comporte un régulateur de débit (34) et/ou un disque d'étrangleur, qui précède le régulateur de jet aéré dans la direction d'écoulement.

17. Composant selon l'une quelconque des revendications 1 à 16, **caractérisé en ce qu'**un tamis d'entrée (38) est disposé avant le régulateur de jet aéré ainsi que le cas échéant avant le régulateur de débit (34) dans la direction d'écoulement.

18. Composant selon l'une quelconque des revendications 1 à 17, **caractérisé en ce qu'**il est prévu un joint annulaire (33) en un matériau de préférence élastique souple pour assurer l'étanchéité axiale entre le composant et un épaulement annulaire se trouvant dans la sortie d'eau (70).

19. Composant selon l'une quelconque des revendications 1 à 18, **caractérisé en ce que** le côté frontal de boîtier (12) est guidé de façon rotative dans le plan frontal aval du composant (4) et/ou est monté de façon pivotante autour d'un axe de pivotement orienté transversalement à l'axe longitudinal de boîtier.

20. Composant selon la revendication 19, **caractérisé en ce que** le côté frontal aval de boîtier (12) présente une région de bord périphérique en forme de calotte sphérique (43), qui est supportée de façon rotative et/ou pivotante dans une région partielle de boîtier du boîtier de logement (9) réalisée sous forme de cuvette d'articulation (44).

21. Composant selon une revendication 19 ou 20, **caractérisé en ce que** le côté frontal de boîtier (12) peut être inséré sous forme de pièce d'insertion séparée dans le boîtier de logement (9).

22. Composant selon l'une quelconque des revendications 13 à 21, **caractérisé en ce que** des saillies en forme de tiges (45) sont formées sur le bord frontal aval de l'anneau de diffuseur (26), et font office d'éléments de maintien et/ou de butée de pivotement pour un côté frontal de boîtier (12) insérable dans le boîtier de logement (9).
